# FASCICULE DE BREVET EUROPEEN

(11) **EP 3 271 905 B1**
(45) Date de publication et mention de la délivrance du brevet: **02.01.2019**
(21) Numéro de dépôt: 16715022.6
(22) Date de dépôt: 17.03.2016
(51) Int. Cl.: G08B 21/02, A41D 1/00, A44B 19/24, H01H 1/12

(54) **DISPOSITIF DE CONTRÔLE D'UN SYSTÈME DE FERMETURE D'UN ARTICLE ET ARTICLE CORRESPONDANT**
VORRICHTUNG ZUR STEUERUNG EINES VERSCHLUSSSYSTEMS EINES ARTIKELS UND ENTSPRECHENDER ARTIKEL
DEVICE FOR CONTROLLING A CLOSURE SYSTEM OF AN ARTICLE AND CORRESPONDING ARTICLE

(30) Priorité: 19.03.2015 FR 1552283
(43) Date de publication de la demande: 24.01.2018
(73) Titulaire: Genius Objects, 33000 Bordeaux (FR)
(72) Inventeur: TOURRETTE, Philippe, 17000 La Rochelle (FR); FAUCHER, Alexandre, 33000 Bordeaux (FR)
(74) Mandataire: Dutreix, Hugues Ours
(86) Numéro de dépôt international: PCT/FR2016/050596
(87) Numéro de publication internationale: WO 2016/146953

(56) Documents cités:
- EP-A2- 0 303 481
- DE-A1-102011 075 455
- FR-A1- 2 853 499
- US-A- 4 603 327

## Description

La présente invention concerne un dispositif de contrôle de l'état fermé ou ouvert d'un système de fermeture d'un article, tel qu'un sac, un bagage, un pantalon, un short, une jupe ou autre vêtement analogue. La présente invention concerne aussi l'article correspondant.

Les articles de transport, tels que sacs ou bagages, comprennent généralement un système de fermeture de type fermeture à glissière ou fermeture à boutons. Lorsqu'un sac reste ouvert ou s'ouvre involontairement, il existe un risque de perte de son contenu. De manière similaire, il existe un risque de vol du contenu du sac si celui-ci est ouvert à l'insu de son propriétaire.

Par ailleurs, les pantalons comprennent usuellement une braguette formée aussi d'un système de fermeture de type fermeture à glissière ou à boutons. Il arrive que la braguette reste ouverte ou partiellement ouverte, ce qui constitue un risque de gêne vis-à-vis des tierces personnes si le porteur du pantalon ne s'en aperçoit pas rapidement.

On connait de l'état de la technique, en particulier du document EP0303481, des dispositifs permettant de contrôler l'état d'un système de fermeture à glissière ou à boutons. Dans un mode de réalisation du document EP0303481, le dispositif de contrôle comprend un dispositif de détection et de signalisation et deux connecteurs raccordés, l'un, à des dents d'une rangée d'une fermeture éclair et, l'autre, à des dents de l'autre rangée de la fermeture. Les dents auxquelles sont raccordés les connecteurs sont en regard l'une de l'autre de sorte que les connecteurs sont au même niveau et qu'à l'état fermé de la fermeture à glissière au niveau des connecteurs, lesdits connecteurs sont amenés en contact l'un de l'autre et ferment ainsi un circuit électrique à l'intérieur duquel circule un courant issu d'une source d'alimentation électrique. La circulation de ce courant est détectée par le dispositif de détection et de signalisation qui peut en déduire l'état fermé ou ouvert de la fermeture à glissière et le signaler.

Cependant, le dispositif du document EP0303481 manque de compacité. Par ailleurs, il est souhaitable de réduire le risque de dégradation du dispositif au cours de son utilisation ou au cours du lavage de l'article ainsi équipé.

L'invention a donc pour but de proposer un nouveau dispositif de contrôle de l'état fermé ou ouvert d'un système de fermeture d'un article permettant de résoudre tout ou partie des problème exposés ci-dessus.

A cet effet, l'invention a pour objet un dispositif de contrôle de l'état fermé ou ouvert d'un article, tel qu'un article d'habillage ou un article de bagage, le dispositif de contrôle se présentant sous forme d'un circuit électronique comprenant :
- un premier système de fermeture, comprenant un premier élément et un deuxième élément électriquement conducteurs et connectables et déconnectables électriquement l'un par rapport à l'autre, au moins le premier élément comprenant un corps creux;
- une source d'alimentation électrique, de préférence une pile bouton, logée dans le corps creux, ladite source d'alimentation électrique comprenant un pôle positif et un pôle négatif, l'un étant relié électriquement au corps creux du premier élément et l'autre étant relié à un élément conducteur électriquement, qui est muni de moyens d'isolation électrique par rapport au corps creux et qui traverse ledit corps creux ;
- un deuxième système de fermeture comprenant une première borne et une deuxième borne;
- un dispositif de détection et de signalisation comprenant un module de détection configuré pour être alimenté par la source à l'état fermé du premier système de fermeture et pour détecter l'état ouvert ou fermé du deuxième système de fermeture, et un module de signalisation configuré pour émettre un signal en fonction de l'état ouvert ou fermé du deuxième système de fermeture détecté par le module de détection.

Un tel dispositif de contrôle dont la source d'alimentation est logée dans le corps creux du premier système de fermeture, par exemple un bouton de fermeture de pantalon, qui forme un interrupteur général d'alimentation, permet de bénéficier d'un dispositif de contrôle de la fermeture du deuxième système de fermeture, par exemple une braguette, qui est compact et qui ne consomme de l'électricité que lorsque ledit premier système de fermeture est fermé.

Selon une caractéristique avantageuse de l'invention, la première borne dudit deuxième système de fermeture étant connectée électriquement au circuit du côté du pôle positif de la source, la deuxième borne dudit deuxième système de fermeture est connectée à une entrée du module de détection, le module de signalisation étant connecté à une sortie dudit module de détection.

Selon une caractéristique avantageuse de l'invention, le pôle positif de la source est connecté électriquement au corps creux du premier élément et le pôle négatif de la source est connecté audit élément conducteur qui traverse le corps creux du premier élément.

Selon une caractéristique avantageuse de l'invention, le module de détection comprend une entrée d'alimentation connectée au circuit du côté du pôle positif de la source par l'intermédiaire du deuxième élément du premier système de fermeture.

Selon une caractéristique avantageuse de l'invention, la première borne du deuxième système de fermeture est raccordée électriquement au deuxième élément du premier système de fermeture.

Selon une caractéristique avantageuse de l'invention, ledit dispositif comprend un module de temporisation configuré pour introduire une temporisation entre le moment où un signal de détection est émis en sortie du module de détection et l'activation du module de signalisation.

Selon une caractéristique avantageuse de l'invention, le module de détection comprend une porte logique NON qui présente une borne d'entrée raccordée à la deuxième borne du deuxième système de fermeture et une borne de sortie raccordée à l'entrée du module de signalisation.

Selon une caractéristique avantageuse de l'invention, ledit module de temporisation est interposé entre la porte logique NON et le module de signalisation.

Selon un mode de réalisation particulier, le dispositif de détection et de signalisation comporte une unité de traitement et de calcul, telle qu'un microprocesseur ou un microcontrôleur, ladite unité comprenant un jeu d'instructions informatiques formant ledit le module de détection, et ladite unité de traitement et de calcul comprend une entrée de détection à laquelle est connectée la deuxième borne du deuxième système de fermeture, et ledit module de détection est configuré pour détecter une tension, appliquée à ladite entrée de détection, supérieure à une valeur seuil.

Selon une caractéristique avantageuse de l'invention, le dispositif de détection et de signalisation comprend un module de signalisation connecté à une sortie de l'unité de traitement et de calcul.

Selon une caractéristique avantageuse de l'invention, le dispositif de détection et de signalisation comprend un module de communication sans fil configuré pour émettre une information représentative de l'état fermé ou ouvert du deuxième système de fermeture, à destination d'un module récepteur.

Selon une caractéristique avantageuse de l'invention, le deuxième système de fermeture présente deux rangées d'éléments en matériau conducteur électriquement qui sont couplables et désacouplables l'une par rapport à l'autre, de sorte qu'à l'état couplé des éléments d'une rangées avec les éléments de l'autre rangée, une continuité électrique est établie le long de ces éléments, un desdits éléments formant ladite première borne dudit deuxième système de fermeture et un autre desdits éléments formant ladite deuxième borne du deuxième système de fermeture.

Selon un aspect particulier, ledit dispositif de détection et de signalisation étant appelé premier dispositif de signalisation, le dispositif de contrôle comprend en outre un deuxième dispositif de détection et de signalisation raccordé, d'une part, à un troisième élément du deuxième système de fermeture et, d'autre part, à un quatrième élément du deuxième système de fermeture. Le deuxième dispositif de détection et de signalisation est configuré pour détecter l'état de continuité électrique entre le troisième et le quatrième éléments, et émettre un signal en fonction dudit état de continuité détecté.

Selon un mode de réalisation, le deuxième système de fermeture comprend :
- deux bandes sur chacune desquelles est fixée une rangée d'éléments, appelés dents, réalisées en matériau électriquement conducteur ;
- un élément, appelé curseur, monté coulissant le long des bandes et configuré pour, dans un sens, engrener les dents d'une rangée avec les dents de l'autre rangée et, dans l'autre sens, les séparer ;
- l'une des dents formant ladite première borne et une autre dent formant ladite deuxième borne.

Selon une caractéristique avantageuse de l'invention, la première borne et la deuxième borne sont, selon une direction parallèle aux rangées de dents à l'état engrené desdites dents, espacées l'une de l'autre par au moins une desdites dents dudit deuxième système de fermeture.

Selon une caractéristique avantageuse de l'invention, le deuxième système de fermeture comprend une fermeture à boutons comprenant deux rangées d'éléments, réalisés en matériau électriquement conducteur, chaque élément d'une rangée étant couplable et désacouplable avec un élément de l'autre rangée, l'un desdits éléments formant ladite première borne et un autre desdits éléments formant ladite deuxième borne. Le dispositif comprend aussi des moyens de liaison électriques configurés pour, lorsque lesdits éléments sont couplés entre eux, établir une continuité électrique entre ladite première borne et ladite deuxième borne.

Selon une caractéristique avantageuse de l'invention, la première borne et la deuxième borne sont, selon une direction parallèle aux rangées d'éléments à l'état couplé desdits éléments de la fermeture à boutons, espacées l'une de l'autre par au moins un desdits éléments de la fermeture à boutons.

Selon une caractéristique avantageuse de l'invention, lesdits éléments sont formés par des boutons et des oeillets correspondants.

L'invention concerne aussi un article, de préférence vestimentaire, tel qu'un pantalon ouvrable au milieu sur le devant ou une veste présentant une poche ouvrable, ledit article présentant une partie ouvrable équipée d'un système de fermeture, caractérisé en ce que ledit article comprend un dispositif de contrôle tel que décrit ci-dessus, ledit système de fermeture associé à la partie ouvrable formant ledit deuxième système de fermeture.

Avantageusement, ledit article est un pantalon et le premier système de fermeture est un bouton de fermeture situé au niveau de la ceinture du pantalon.

L'invention concerne aussi un bagage, tel qu'un sac à dos, présentant une partie ouvrable équipée d'un système de fermeture, caractérisé en ce que ledit article comprend un dispositif de contrôle tel que décrit ci-dessus, ledit système de fermeture associé à la partie ouvrable formant ledit deuxième système de fermeture.

L'invention concerne également un kit pour système de fermeture d'une partie ouvrable d'un article, ledit kit permettant de fabriquer un dispositif de contrôle tel que décrit ci-dessus, ledit kit comprenant :
- un premier système de fermeture, comprenant un premier élément et un deuxième élément électriquement conducteurs et connectables et déconnectables électriquement l'un par rapport à l'autre, au moins le premier élément comprenant un corps creux ;
- une source d'alimentation électrique logeable dans le corps creux, ladite source d'alimentation électrique comprenant un pôle positif et un pôle négatif, l'un étant apte à être relié électriquement au corps creux du premier élément et l'autre étant apte à être relié à un élément conducteur électriquement, qui est muni de moyens d'isolation électrique par rapport au corps creux et qui traverse ledit corps creux ;
- un dispositif de détection et de signalisation comprenant un module de détection configuré pour être alimenté par la source à l'état fermé du premier système de fermeture et pour détecter l'état ouvert ou fermé dudit système de fermeture de la partie ouvrable de l'article, et un module de signalisation configuré pour émettre un signal en fonction de l'état ouvert ou fermé dudit système de fermeture détecté par le module de détection .

L'invention sera bien comprise à la lecture de la description suivante d'exemples de réalisation, en référence aux dessins annexés dans lesquels :
- la figure 1 est une vue schématique d'une fermeture à glissière conforme à un mode de réalisation d'un système de fermeture utilisé dans un dispositif de contrôle selon l'invention ;
- la figure 2 est une vue schématique d'une fermeture à boutons conforme à un mode de réalisation d'un système de fermeture utilisé dans un dispositif de contrôle selon l'invention ;
- la figure 2A est un schéma électrique représentant des interrupteurs correspondants à la fermeture à boutons de la figure 2 ;

- la figure 3 est une vue schématique d'un circuit électronique correspondant à un première mode de réalisation d'un dispositif de contrôle de fermeture selon l'invention ;
- la figure 4 est une vue schématique d'une pile électrique logée dans le corps creux d'un bouton de fermeture pour l'alimentation du circuit électronique d'un dispositif de contrôle selon l'invention ;
- la figure 5 est une vue schématique d'un circuit électronique correspondant à un deuxième mode de réalisation d'un dispositif de contrôle de fermeture selon l'invention.

En référence aux figures et comme rappelé ci-dessus, l'invention concerne un dispositif de contrôle permettant de contrôler l'état fermé ou ouvert d'un système de fermeture I5, tel qu'une fermeture à boutons ou une fermeture à glissière. Avantageusement, ledit système de fermeture I5 équipe un article 100 qui présente une ouverture 101 refermable. Ledit article est par exemple un sac ou un pantalon comme détaillé ci-après.

Le dispositif de contrôle se présente sous la forme d'un circuit électronique. Le dispositif de contrôle comprend aussi un dispositif 4 de détection et de signalisation de l'état fermé ou ouvert du système de fermeture I5.

Un dispositif d'alimentation électrique 5, 9 permet de contrôler l'alimentation du dispositif 4 de détection et de signalisation de l'état fermé ou ouvert du système de fermeture I5.

Comme rappelé ci-dessus, le système de fermeture I5 permet de refermer au moins partiellement l'ouverture 101 ménagée dans l'article 100. Comme illustré plus particulièrement aux figures 1 et 2, ledit article 100 comprend en particulier une partie 110 qui délimite un bord de l'ouverture et une partie 120 qui délimite le bord opposé de l'ouverture. A l'état refermé de l'ouverture, lesdits bords opposés délimités par les parties 110 et 120 sont amenés l'un contre l'autre.

De manière générale, le système de fermeture I5 présente deux rangées d'éléments en matériau conducteur électriquement qui sont couplables et désacouplables l'une par rapport à l'autre, de sorte qu'à l'état couplé des éléments d'une rangées avec les éléments de l'autre rangée, une continuité électrique est établie le long de ces éléments. A l'inverse, à l'état non couplé des éléments, une absence de continuité électrique entre ces éléments apparait.

L'un des éléments forme une première borne 21 et un autre élément forme une deuxième borne 24 comme détaillé ci-après. Le dispositif de détection et de signalisation 4 est raccordé à ladite première borne 21 par un élément filaire conducteur 421, tel qu'un fil électrique ou une ligne de textile conductrice, et à ladite deuxième borne 24 par un autre élément filaire conducteur 424, qui peut être du même type que l'élément filaire conducteur 421.

Quel que soit le mode de réalisation, le dispositif de détection et de signalisation 4 est configuré pour détecter l'absence de continuité électrique entre la première et la deuxième borne 21, 24, et émettre un signal en fonction de l'absence de continuité détecté.

Dans l'exemple illustré à la figure 1, le système de fermeture I5 comprend deux bandes sur chacune desquelles est fixée une rangée d'éléments, appelés dents 11, 12, 13, 14, 20, 21, 22, 23, 24, 25, réalisées en un matériau électriquement conducteur. Lesdites bandes correspondent aux parties 110, 120 qui définissent entre elles l'ouverture 101 refermable.

Un élément 3, appelé curseur, est monté coulissant le long des bandes. Le curseur 3 est configuré pour, dans un sens, engrener les dents d'une rangée avec les dents de l'autre rangée et, dans l'autre sens, les séparer. L'une des dents forme une première borne 21 et une autre dent forme une deuxième borne 24 comme détaillé ci-après.

A l'état couplé entre elles des dents desdites rangées et selon une direction parallèle aux rangées de dents, la première borne 21 et la deuxième borne 24 sont espacées l'une de l'autre par au moins une dent 22, 23. Ladite au moins une dent 22, 23 est à l'état désaccouplé des dents des rangées, dépourvu de liaison électrique avec chacune desdites première et deuxième bornes 21, 24. Préférentiellement, lesdites première et deuxième bornes 21, 24 sont espacées d'au moins deux ou trois dents pour limiter le risque de contact intempestif entre les première et deuxième bornes 21, 24.

Chaque bande 110, 120 est formée par une pièce de textile, par exemple une bande de tissu.

Dans l'exemple illustré à la figure 2, le système de fermeture I5 comprend une fermeture à boutons comprenant deux rangées d'éléments 11, 12, 13, 14, 21, 22, 23, 24 réalisés en matériau électriquement conducteur, chaque élément d'une rangée est couplable et désacouplable avec un élément de l'autre rangée. Dans l'exemple illustré à la figure 2, les éléments d'une rangée sont des boutons et les éléments de l'autre rangée sont des éléments couplables auxdits boutons, par exemple des oeillets à travers lesquels les boutons sont destinés à être introduits.

Dans le mode de réalisation de la figure 2, l'un desdits éléments forme ladite première borne 21 et un autre desdits éléments forme ladite deuxième borne 24, de manière similaire au mode de réalisation de la figure 1.

Le dispositif comprend aussi des moyens de liaison électriques configurés pour, lorsque lesdits éléments sont couplés entre eux, établir une continuité électrique entre ladite première borne 21 et ladite deuxième borne 24. En particulier dans l'exemple de la figure 2, des oeillets 11, 13 sont liés électriquement avec d'autres oeillets 12, 14, et le bouton 22 est lié électriquement au bouton 23, de sorte que, à état couplé des boutons avec les oeillets, une continuité électrique est établie entre les bornes 21, 24. Cette liaison électrique entre des oeillets et entre des boutons peut être réalisée à l'aide d'une encre conductrice électriquement appliquée autour desdits oeillets et autour des boutons. Comme illustré à la figure 2A, les éléments formés par les boutons 21,..., 24 et les oeillets 11,..., 14 peuvent être schématisés d'un point de vue électrique comme une pluralité d'interrupteurs I1, I2, I3, I4 en série.

Quel que soit le mode de réalisation, le dispositif de détection et de signalisation 4 est configuré pour détecter l'état de continuité électrique entre la première borne 21 et la deuxième borne 24 et émettre un signal en fonction dudit état de continuité détecté.

Préférentiellement, en particulier dans le cas d'une fermeture à glissière, le premier ou le deuxième élément filaire 421, 424 conducteur raccordé à la première, ou respectivement deuxième, borne 21, 24 est en outre raccordé à au moins un élément voisin 20, 25 faisant partie du système de fermeture I5. Ledit au moins un élément voisin et ladite première, ou respectivement deuxième, borne 21, 24 font partie de la même rangée d'éléments.

Le premier, ou respectivement deuxième, élément filaire conducteur 421, 424 est raccordé à ladite première, ou respectivement deuxième, borne 21 ou 24 et de préférence audit au moins un élément voisin supplémentaire, par enroulement d'une portion d'extrémité dudit élément filaire conducteur 421, 424 autour de ladite première, ou respectivement deuxième, borne et, de préférence, dudit élément voisin.

Avantageusement, les première et deuxième bornes 21, 24 font partie de la même rangée d'éléments. Une telle conception du dispositif permet aux éléments filaire conducteur 421, 424 de ne s'étendre que d'un côté de l'ouverture 101 et donc de ne pas avoir à faire tout le tour de l'article pour contourner l'ouverture 101. En variante, on peut prévoir que la première borne 21 fasse partie d'une des deux rangées de dents et que la deuxième borne de connexion 24 fasse partie de l'autre rangée de dents.

Le dispositif d'alimentation électrique 5, 9 comporte un système de fermeture 9 qui comprend un premier élément 6 et un deuxième élément 7 connectables et déconnectables électriquement l'un par rapport à l'autre. Le système de fermeture 9 forme un interrupteur qui, à l'état couplé desdits éléments (et donc en contact électrique de l'un avec l'autre) est fermé et qui à l'état désaccouplé desdits éléments (et donc sans contact électrique entre eux) est ouvert. Le système de fermeture 9 est encore appelé système de fermeture d'alimentation puisqu'il permet comme détaillé ci-après de former un interrupteur électrique entre la source 5 d'alimentation et le dispositif de détection et de signalisation 4.

Comme illustré à la figure 4, le premier élément 6 comprend un corps creux 60. Le corps creux 60 est réalisé en plusieurs parties assemblables et désassemblables. Avantageusement, le corps creux est réalisé en deux parties assemblables vissables l'une sur l'autre ou assemblables par déformation élastique, c'est-à-dire par encliquetage ou clipsage.

Ledit élément 6 est réalisé en matériau électriquement conducteur. Dans l'exemple illustré aux figures, l'élément 7 est aussi électriquement conducteur.

Préférentiellement, l'élément 6 et l'élément 7 sont de type mâle/femelle. En particulier, dans l'exemple illustré à la figure 4, l'élément 6 est un bouton présentant une tête 60 creuse et un pied 61, et l'élément 7 comprend un oeillet 71 muni de moyens de conduction électrique 72. Ledit oeillet est par exemple formé par une zone textile de l'article dans laquelle est ménagée une ouverture d'insertion de l'élément 6. Lesdits moyens de conduction électrique peuvent être formés par une encre conductrice. Dans l'exemple illustré à la figure 4, l'encre conductrice 72 est appliquée sur le pourtour intérieur de l'oeillet 7 avec lequel le pied 61 du bouton est en contact à l'état couplé du bouton 6 et de l'oeillet 7.

L'élément 6 vient alors en contact électrique par son corps creux 60 et/ou son pied 61 avec lesdits moyens de conduction électrique 72 à l'état couplé de l'élément 6 et de l'élément 7. L'élément 7 peut être raccordé au reste du circuit par un élément conducteur, tel qu'une ligne d'encre conductrice ou un fil électrique de préférence sous gaine en continuité électrique avec lesdits moyens de conduction électrique 72.

En variante, ledit élément 7 peut être formé par un film ou une plaque conductrice percée et rapportée sur ladite partie correspondante de l'article. En variante, l'élément 6 peut être la partie mâle d'un bouton pression et l'élément 7 peut être la partie femelle. Dans l'exemple illustré à la figure 4, le bouton de fermeture formant l'élément 6 est fixé à la partie 110 de l'article et l'oeillet formant l'élément 7 est ménagé dans la partie 120 de l'article.

Préférentiellement, l'ouverture 101 ménagée entre les première et deuxième parties 110 et 120, est refermable par couplage de l'élément 6 avec l'élément 7 et par fermeture du système de fermeture I5. A cet effet, lorsque la première partie 110 de l'article porte l'élément 6, la deuxième partie 120 de l'article est munie dudit deuxième élément 7. En variante, l'élément 6 pourrait être sur la deuxième partie 120 et l'élément 7 sur la première partie 110.

Selon un mode de réalisation particulier, ledit article est un pantalon. Le premier élément 6 est dans ce cas un bouton de ceinture de l'article, c'est-à-dire le bouton du haut du pantalon qui se trouve au niveau de la ceinture. Ledit élément 6 peut ainsi être un bouton de fermeture situé à l'avant et au niveau de la ceinture du pantalon. Ce bouton de fermeture est usuellement situé au dessus de la braguette. L'élément 7 correspondant est situé au niveau de l'avant de la ceinture, au dessus de la braguette, du côté de l'autre jambe.

Après avoir enfilé son pantalon l'utilisateur est censé remonter la braguette dudit pantalon et attacher le bouton de ceinture avec l'élément complémentaire correspondant. Le dispositif selon l'invention décrit ci-après permet de détecter l'absence de fermeture de ladite braguette et de signaler l'ouverture correspondante lorsque ladite braguette est formée par le système de fermeture I5. On peut aussi prévoir que le dispositif soit adapté pour détecter la fermeture de la braguette et signaler son état fermé.

Une source 5 d'alimentation électrique est logée dans le corps creux 60 dudit élément 6. Préférentiellement et comme illustré à la figure 4, ladite source d'alimentation électrique 5 est une pile, de type pile bouton.

Dans l'exemple illustré à la figure 4, ladite source 5 d'alimentation électrique comprend un pôle 51 positif lié électriquement au corps creux 60 du premier élément 6, par exemple par appui. A cet effet, le corps creux 60 peut loger un ressort 63 qui permet de maintenir en appui le pôle 51 positif en appui contre le corps creux.

La source 5 comprend aussi un pôle 52 négatif relié à un fil électrique 456 qui est muni d'une gaine isolante et qui traverse le corps creux 60 du premier élément 6 sans contact électrique avec ledit corps creux 60. Le pôle 52 négatif est isolé électriquement du corps creux 60, par exemple par une plaquette isolante 62.

Dans l'exemple illustré à la figure 4, la source 5 est une pile bouton. Le pôle positif est formé par une des faces de la pile bouton et sa périphérie latérale, tandis que le pôle négatif est formé par l'autre face de la pile et séparé du pôle positif par un joint d'isolation électrique.

A la figure 3 on a illustré un mode de réalisation du dispositif de contrôle qui comprend des éléments peu coûteux par comparaison au mode de réalisation détaillé plus loin en lien avec la figure 5.

Dans le mode de réalisation de la figure 3, la première borne 21 du système de fermeture I5 est connectée électriquement au pôle positif 51 de la source 5 par l'intermédiaire du système de fermeture 9. En particulier, la borne 21 du système de fermeture I5 est raccordée à l'élément 7 du système de fermeture 9 par le fil électriquement conducteur 421 qui se raccorde à la ligne 72. Comme rappelé ci-dessus, l'élément 6 est connecté électriquement au pôle positif 51 de la source 5. La borne opposée 24 du système de fermeture I5 est raccordée à l'entrée d'un module de détection 40 par le fil électriquement conducteur 424.

Le système de fermeture 9 et le système de fermeture I5 forment des interrupteurs en série vis-à-vis de l'entrée du module de détection. En outre, dans l'exemple illustré à la figure 3, le système de fermeture 9 forme un interrupteur vis-à-vis de l'alimentation Vcc du module de détection 40.

Le module de détection 40 est une porte logique NON qui comprend une borne d'entrée raccordée à la deuxième borne 24 du système de fermeture I5 et une borne de sortie raccordée à un module de temporisation 42. La sortie du module de temporisation 42 est raccordée à l'entrée d'un module de signalisation 41. Le module de signalisation 41 comprend une borne raccordée au pôle négatif de la source 5 par l'intermédiaire de l'élément filaire conducteur 456. Le module de signalisation 41 peut être formé par un organe électrique ou électronique apte à émettre un signal sonore, vibratoire ou lumineux, ou un signal radio lorsque son entrée est alimentée. Le module de signalisation 41 peut ainsi être formé par une diode électroluminescente (LED).

La porte logique NON comprend aussi une entrée d'alimentation Vcc raccordée du côté du pôle positif 51 de la source d'alimentation 5. En particulier, l'entrée d'alimentation Vcc est raccordée à l'élément 7 de sorte que le module de détection 40 n'est alimenté que lorsque l'interrupteur 9 est fermé.

Ainsi, lorsque l'interrupteur 9 et le système de fermeture I5 sont fermés, le circuit électrique, formé entre la source 5 d'alimentation et la borne d'entrée du module 40 de détection, est alimenté.

La sortie de la porte logique NON est à alors à l'état 0, ce qui empêche l'alimentation du module de signalisation 41. A l'inverse, lorsque le système de fermeture I5 est ouvert, le circuit électrique formé entre la source 5 d'alimentation et la borne d'entrée du module 40 n'est plus alimenté et la borne de sortie du module 40 passe à l'état 1, de sorte que le module de signalisation 41 est alimenté pour émettre, de préférence après une temporisation donnée, un signal caractéristique de l'absence de fermeture du système I5.

Avantageusement, le module de temporisation 42 interposé entre le module de détection 40 et le module de signalisation 41 est configuré pour introduire une temporisation entre le moment où un signal de détection est émis en sortie du module de détection 40, correspondant à l'état 1 de la sortie de la porte NON, et l'activation du module de signalisation 41.

Une résistance R0 est disposée sur le circuit pour permettre le bon fonctionnement du dispositif.

Dans l'exemple illustré à la figure 5, on retrouve par comparaison avec l'exemple de la figure 3, la source 5 d'alimentation dont le pôle positif est raccordé à l'élément 6 du système de fermeture 9. Dans cet exemple, le dispositif de détection et de signalisation 4 comporte une unité 400 électronique et/ou informatique de traitement et de calcul. Dans l'exemple illustré à la figure 5, l'unité est un microcontrôleur. En variante, l'unité peut être un microprocesseur avec une mémoire associée. Ledit microcontrôleur comprend, stocké dans une mémoire dudit microcontrôleur, un jeu d'instructions informatiques formant ledit module de détection 40. Le module de temporisation 42 est aussi formé par un jeu d'instruction mémorisé et exécutable par l'unité.

L'élément filaire conducteur 72 relie l'élément 7 à l'entrée d'alimentation Vcc de l'unité 400 de traitement et de calcul. La borne 21 est connectée du côté du pôle positif de la source 5. La borne 24 du système de fermeture I5 est connectée à une entrée numérique de détection DI formant ladite entrée à laquelle est connectée la deuxième borne 24 du système de fermeture I5. Ledit module de détection 40 est configuré pour détecter une tension supérieure à une valeur seuil appliquée à ladite entrée de détection. A cet effet, l'entrée DI et la borne 24 du système de fermeture I5 sont raccordées à la masse par une résistance R1 de sorte qu'à l'état fermé de l'interrupteur I5, le module de détection 40 détecte la tension de la source 5 aux bornes de ladite résistance R1.

La détection de ladite tension correspond à un état fermé du circuit électrique entre l'entrée d'alimentation Vcc de l'unité 400, le système de fermeture I5, et l'entrée de détection DI.

Dans l'exemple illustré à la figure 5, le module de signalisation 41 est connecté par une de ses bornes à une sortie DO de l'unité 400 de traitement et de calcul et par une autre borne à la masse électrique du dispositif par l'intermédiaire d'une résistance R2. La résistance R2 est adaptée pour le bon fonctionnement du module de signalisation.

Ladite sortie DO permet d'activer ou non le module de signalisation 41 en fonction de l'état de l'entrée digitale DI. Le module de signalisation peut être comme illustré à la figure 5, une LED dont l'anode est raccordée à la sortie DO et dont la cathode est raccordée à la masse via la résistance R2.

Avantageusement, le dispositif de détection et de signalisation 4 comprend un module de communication 44 sans fil. Le module de communication 44 est configuré pour transmettre l'état du système de fermeture I5 détecté à un module récepteur 80 extérieur. Ledit module récepteur 80 extérieur forme par exemple une partie d'un appareil électronique mobile 8, tel qu'une tablette ou un téléphone intelligent. L'appareil mobile est équipé d'une application informatique configurée pour signaler, par exemple de manière visuelle, auditive ou vibratoire, l'état fermé ou ouvert dudit système de fermeture I5. Comme illustré à la figure 5, le module de communication 44 peut être connecté à l'unité 400 par un bus de communication et est alimenté par la source d'alimentation 5 à l'état fermé du système de fermeture 9.

Le fait de connecter le pôle positif de la source d'alimentation 5 au corps creux de l'élément 6 permet à l'élément 6 de former avec l'élément 7 un interrupteur d'alimentation vis à vis du module de détection 40, ce qui permet de ne pas consommer l'énergie de la source 5 lorsque le système de fermeture I5, formant par exemple la braguette d'un pantalon, est ouvert, alors que le système de fermeture 9, formant par exemple le bouton de ceinture d'un pantalon, n'est pas encore fermé.

Quel que soit le mode de réalisation, le module de signalisation peut émettre un signal de type sonore et/ou vibratoire et/ou lumineux.

Ledit dispositif de contrôle comprend des moyens d'étanchéité configurés de sorte que ledit dispositif de détection et de signalisation 4 est étanche à l'eau. Préférentiellement, le système de fermeture 9 est aussi étanche à l'eau.

Les modules de détection et/ou de temporisation et/ou de communication et/ou de signalisation peuvent être réalisés sous forme de composants électroniques et/ou de programmes d'ordinateur. Les programmes d'ordinateur, ou instructions informatiques, peuvent être contenus dans des dispositifs de stockage de programme, par exemple des supports de stockage de données numériques lisibles par ordinateur, ou des programmes exécutables. Les programmes ou instructions peuvent aussi être exécutés à partir de périphériques de stockage de programme.

Le dispositif de contrôle peut être intégré dans un article vestimentaire, tel qu'un pantalon ouvrable au milieu sur le devant ou une veste présentant une poche ouvrable, présentant une partie ouvrable et refermable.

Le dispositif de contrôle peut aussi être intégré dans un bagage, tel qu'un sac à dos, présentant une partie ouvrable et refermable.

Dans le cas d'un article, tel qu'un sac à dos, présentant une ou plusieurs bretelles, on peut prévoir que le système de fermeture 9 qui comprend un premier élément 6 et un deuxième élément 7 connectables et déconnectables électriquement, soit positionné sur une partie de l'article, par exemple une bretelle, du côté destiné à venir en appui de l'utilisateur. L'élément 6 et l'élément 7 sont alors configurés, par exemple à la manière d'un bouton poussoir, pour être amenés en contact électrique par appui de l'un sur l'autre du fait du poids de l'article lorsque l'article est porté par l'utilisateur.

Autrement dit, dans le cas d'un article porté par l'utilisateur, tel qu'un sac à dos, le système de fermeture qui comprend les éléments 6 et 7 peut est configuré de manière à être automatiquement fermé à l'état porté par l'utilisateur, l'élément 6 et l'élément 7 étant alors connectés électriquement. La fermeture dudit système peut être réalisée par appui gravitaire du système de fermeture 9 sur l'utilisateur. A l'inverse l'élément 6 et l'élément 7 peuvent être rappelés dans une position où ils sont déconnectés électriquement l'un de l'autre.

On peut prévoir aussi que le dispositif de contrôle se présente sous la forme d'un kit pour système de fermeture présentant deux rangées d'éléments comme décrit ci-dessus. Ledit kit comprend un premier et un deuxième éléments filaires conducteurs 421, 424 et un dispositif de détection et de signalisation 4 configuré pour détecter et signaler un état de continuité électrique. Lesdits éléments filaires conducteurs 421, 424 sont destinés à être raccordés à des éléments, en matériau conducteur, par exemple d'une fermeture à glissière ou à boutons et au dispositif de détection et de signalisation 4, pour former lesdites première et deuxième bornes d'un système de fermeture dont le dispositif de détection et de signalisation 4 permet de détecter et de signaler l'état d'ouverture.

Bien qu'au moins un mode de réalisation de l'invention ait été illustré et décrit, il convient de noter que d'autres modifications, substitutions et alternatives apparaissent à l'homme de l'art et peuvent être changées sans sortir de la portée de l'objet décrit ici.

La présente demande envisage de couvrir toutes les adaptations et variations des modes de réalisation décrits ci-dessus. De plus, le terme « comprenant » n'exclut pas d'autres éléments ou étapes et le terme « un » n'exclut pas le pluriel. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Dispositif de contrôle de l'état fermé ou ouvert d'un article, tel qu'un article d'habillage ou un article de bagage, le dispositif de contrôle se présentant sous forme d'un circuit électronique comprenant :
- un premier système de fermeture (9), comprenant un premier élément (6) et un deuxième élément (7) électriquement conducteurs et connectables et déconnectables électriquement l'un par rapport à l'autre, au moins le premier élément (6) comprenant un corps creux (60);
- une source (5) d'alimentation électrique, de préférence une pile bouton, logée dans le corps creux (60), ladite source (5) d'alimentation électrique comprenant un pôle positif (51) et un pôle négatif (52), l'un étant relié électriquement au corps creux (60) du premier élément (6) et l'autre étant relié à un élément conducteur électriquement (456), qui est muni de moyens d'isolation électrique par rapport au corps creux (60) et qui traverse ledit corps creux (60) ;
- un deuxième système de fermeture (I5) comprenant une première borne (21) et une deuxième borne (24);
- un dispositif de détection et de signalisation (4) comprenant un module de détection (40) configuré pour être alimenté par la source (5) à l'état fermé du premier système de fermeture (9) et pour détecter l'état ouvert ou fermé du deuxième système de fermeture (I5), et un module de signalisation (41) configuré pour émettre un signal en fonction de l'état ouvert ou fermé du deuxième système de fermeture (I5) détecté par le module de détection (40).

2. Dispositif selon la revendication 1, **caractérisé en ce que**, la première borne (21) dudit deuxième système de fermeture (I5) étant connectée électriquement au circuit du côté du pôle positif (51) de la source (5), la deuxième borne (24) dudit deuxième système de fermeture (I5) est connectée à une entrée du module de détection (40), le module de signalisation (41) étant connecté à une sortie dudit module de détection (40).

3. Dispositif selon l'une des revendications précédentes, **caractérisé en ce que** le pôle positif (51) de la source (5) est connecté électriquement au corps creux (60) du premier élément (6) et le pôle négatif de la source (5) est connecté audit élément conducteur (456) qui traverse le corps creux (60) du premier élément (6).

4. Dispositif de contrôle selon la revendication 3, **caractérisé en ce que** le module de détection (40) comprend une entrée d'alimentation (Vcc) connectée au circuit du côté du pôle positif de la source (5) par l'intermédiaire du deuxième élément (7) du premier système de fermeture (9).

5. Dispositif selon la revendication 3 ou 4, **caractérisé en ce que** la première borne (21) du deuxième système de fermeture (I5) est raccordée électriquement au deuxième élément (7) du premier système de fermeture (9).

6. Dispositif selon l'une des revendications précédentes, **caractérisé en ce que** ledit dispositif comprend un module de temporisation (42) configuré pour introduire une temporisation entre le moment où un signal de détection est émis en sortie du module de détection (40) et l'activation du module de signalisation (41).

7. Dispositif selon l'une des revendications précédentes prise en combinaison de la revendication 2, **caractérisé en ce que** le module (40) de détection comprend une porte logique NON qui présente une borne d'entrée raccordée à la deuxième borne (24) du deuxième système de fermeture (I5) et une borne de sortie raccordée à l'entrée du module de signalisation (41).

8. Dispositif selon les revendications 6 et 7, **caractérisé en ce que** ledit module de temporisation (42) est interposé entre la porte logique NON et le module de signalisation (41).

9. Dispositif selon la revendication 1, **caractérisé en ce que** le dispositif (4) de détection et de signalisation comporte une unité (400) de traitement et de calcul, telle qu'un microprocesseur ou un microcontrôleur, ladite unité comprenant un jeu d'instructions informatiques formant ledit le module de détection (40),
et **en ce que** ladite unité (400) de traitement et de calcul comprend une entrée de détection (DI) à laquelle est connectée la deuxième borne (24) du deuxième système de fermeture (I5),
et **en ce que** ledit module (40) de détection est configuré pour détecter une tension, appliquée à ladite entrée de détection (DI), supérieure à une valeur seuil.

10. Dispositif selon la revendication 9, **caractérisé en ce que** le dispositif (4) de détection et de signalisation comprend un module de signalisation (41) connecté à une sortie de l'unité (400) de traitement et de calcul.

11. Dispositif selon l'une des revendications 9 ou 10, **caractérisé en ce que** le dispositif (4) de détection et de signalisation comprend un module de communication (44) sans fil configuré pour émettre une information représentative de l'état fermé ou ouvert du deuxième système de fermeture (I5) à destination d'un module récepteur (80).

12. Dispositif selon l'une des revendications précédentes, **caractérisé en ce que** le deuxième système de fermeture (I5) présente deux rangées d'éléments en matériau conducteur électriquement qui sont couplables et désacouplables l'une par rapport à l'autre, de sorte qu'à l'état couplé des éléments d'une rangées avec les éléments de l'autre rangée, une continuité électrique est établie le long de ces éléments, un desdits éléments formant ladite première borne (21) dudit deuxième système de fermeture (I5) et un autre desdits éléments formant ladite deuxième borne (24) du deuxième système de fermeture (I5).

13. Dispositif selon l'une des revendications précédentes, **caractérisé en ce que** le deuxième système de fermeture (I5) comprend :
- deux bandes (111, 121) sur chacune desquelles est fixée une rangée d'éléments, appelés dents (11,..., 14, 20,..,25), réalisées en matériau électriquement conducteur ;
- un élément (3), appelé curseur, monté coulissant le long des bandes (111, 121) et configuré pour, dans un sens, engrener les dents d'une rangée avec les dents de l'autre rangée et, dans l'autre sens, les séparer ;
- l'une des dents formant ladite première borne (21) et une autre dent formant ladite deuxième borne (24).

14. Dispositif selon la revendication 13, **caractérisé en ce que** la première borne (21) et la deuxième borne (24) sont, selon une direction parallèle aux rangées de dents à l'état engrené desdites dents, espacées l'une de l'autre par au moins une desdites dents dudit deuxième système de fermeture.

15. Dispositif selon l'une des revendications précédentes, **caractérisé en ce que** le deuxième système de fermeture (I5) comprend une fermeture à boutons comprenant deux rangées d'éléments (11, 12, 13, 14, 21, 22, 23, 24), réalisés en matériau électriquement conducteur, chaque élément d'une rangée étant couplable et désacouplable avec un élément de l'autre rangée ;
l'un desdits éléments formant ladite première borne (21) et un autre desdits éléments formant ladite deuxième borne (24) ;
le dispositif comprenant aussi des moyens de liaison électriques configurés pour, lorsque lesdits éléments sont couplés entre eux, établir une continuité électrique entre ladite première borne (21) et ladite deuxième borne (24).

16. Dispositif selon la revendication 15, **caractérisé en ce que** la première borne (21) et la deuxième borne (24) sont, selon une direction parallèle aux rangées d'éléments à l'état couplé desdits éléments de la fermeture à boutons, espacées l'une de l'autre par au moins un desdits éléments (22, 23) de la fermeture à boutons

17. Dispositif selon l'une des revendications précédentes, **caractérisé en ce que** lesdits éléments (6,7) sont formés par des boutons et des oeillets correspondants.

18. Article, de préférence vestimentaire, tel qu'un pantalon ouvrable au milieu sur le devant ou une veste présentant une poche ouvrable, ledit article présentant une partie ouvrable équipée d'un système de fermeture, **caractérisé en ce que** ledit article comprend un dispositif de contrôle selon l'une des revendications précédentes, ledit système de fermeture associé à la partie ouvrable formant ledit deuxième système de fermeture.

19. Article selon la revendication 18, **caractérisé en ce que** ledit article est un pantalon et le premier système de fermeture (9) est un bouton de fermeture situé au niveau de la ceinture du pantalon.

20. Bagage, tel qu'un sac à dos, présentant une partie ouvrable équipée d'un système de fermeture, **caractérisé en ce que** ledit article comprend un dispositif de contrôle selon l'une des revendications 1 à 17, ledit système de fermeture associé à la partie ouvrable formant ledit deuxième système de fermeture.

21. Kit pour système de fermeture (I5) d'une partie ouvrable d'un article, ledit kit permettant de fabriquer un dispositif de contrôle conforme à l'une de revendications 1 à 17, ledit kit comprenant :
- un premier système de fermeture (9), comprenant un premier élément (6) et un deuxième élément (7) électriquement conducteurs et connectables et déconnectables électriquement l'un par rapport à l'autre, au moins le premier élément (6) comprenant un corps creux (60);
- une source (5) d'alimentation électrique logeable dans le corps creux (60), ladite source (5) d'alimentation électrique comprenant un pôle positif (51) et un pôle négatif (52), l'un étant apte à être relié électriquement au corps creux (60) du premier élément (6) et l'autre étant apte à être relié à un élément conducteur électriquement (456), qui est muni de moyens d'isolation électrique par rapport au corps creux (60) et qui traverse ledit corps creux (60) ;
- un dispositif de détection et de signalisation (4) comprenant un module de détection (40) configuré pour être alimenté par la source (5) à l'état fermé du premier système de fermeture (9) et pour détecter l'état ouvert ou fermé dudit système de fermeture (I5) de la partie ouvrable de l'article, et un module de signalisation (41) configuré pour émettre un signal en fonction de l'état ouvert ou fermé dudit système de fermeture (I5) détecté par le module de détection (40).

## Patentansprüche

1. Vorrichtung zur Kontrolle des geschlossenen oder geöffneten Zustands eines Artikels, wie ein Bekleidungsartikel oder ein Gepäckartikel, wobei die Kontrollvorrichtung in Form eines elektronischen Schaltkreises vorliegt, umfassend:
- ein erstes Verschlusssystem (9), umfassend ein erstes Element (6) und ein zweites Element (7), die elektrisch leitend und in Bezug zueinander elektrisch verbindbar und trennbar sind, wobei mindestens das erste Element (6) einen Hohlkörper (60) umfasst;
- eine elektrische Versorgungsquelle (5), vorzugsweise eine Knopfzelle, die in dem Hohlkörper (60) untergebracht ist, wobei die elektrische Versorgungsquelle (5) einen positiven Pol (51) und einen negativen Pol (52) umfasst, wobei der eine mit dem Hohlkörper (60) des ersten Elements (6) elektrisch verbunden ist und der andere mit einem elektrisch leitenden Element (456) elektrisch verbunden ist, das mit elektrischen Isolationsmitteln in Bezug auf den Hohlkörper (60) versehen ist und das den Hohlkörper (60) durchquert;
- ein zweites Verschlusssystem (I5), umfassend eine erste Klemme (21) und eine zweite Klemme (24);
- eine Ermittlungs- und Signalisierungsvorrichtung (4), umfassend ein Ermittlungsmodul (40), das konfiguriert ist, um von der Quelle (5) in geschlossenem Zustand des ersten Verschlusssystems (9) versorgt zu werden und um den geöffneten oder geschlossenen Zustand des zweiten Verschlusssystems (I5) zu ermitteln, und ein Signalisierungsmodul (41), das konfiguriert ist, um ein Signal in Abhängigkeit von dem vom Ermittlungsmodul (40) ermittelten geöffneten oder geschlossenen Zustands des zweiten Verschlusssystem (I5) ein Signal zu senden.

2. Vorrichtung nach Anspruch 1, **dadurch gekennzeichnet, dass**, wobei die erste Klemme (21) des zweiten Verschlusssystems (I5) mit dem Kreis auf der Seite des positiven Pols (51) der Quelle (5) elektrisch verbunden ist, die zweite Klemme (24) des zweiten Verschlusssystem (I5) mit einem Eingang des Ermittlungsmoduls (40) verbunden ist, wobei das Signalisierungsmodul (41) mit einem Ausgang des Ermittlungsmoduls (40) verbunden ist.

3. Vorrichtung nach einem der vorangehenden Ansprüche, **dadurch gekennzeichnet, dass** der positive Pol (51) der Quelle (5) mit dem Hohlkörper (60) des ersten Elements (6) elektrisch verbunden ist und der negative Pol der Quelle (5) mit dem leitenden Element (456) verbunden ist, das den Hohlkörper (60) des ersten Elements (6) durchquert.

4. Kontrollvorrichtung nach Anspruch 3, **dadurch gekennzeichnet, dass** das Ermittlungsmodul (40) einen Versorgungseingang (Vcc) umfasst, der mit dem Kreis auf der Seite des positiven Pols der Quelle (5) über das zweite Element (7) des ersten Verschlusssystems (9) verbunden ist.

5. Vorrichtung nach Anspruch 3 oder 4, **dadurch gekennzeichnet, dass** die erste Klemme (21) des zweiten Verschlusssystems (I5) an das zweite Element (7) des ersten Verschlusssystems (9) elektrisch angeschlossen ist.

6. Vorrichtung nach einem der vorangehenden Ansprüche, **dadurch gekennzeichnet, dass** die Vorrichtung ein Zeitmodul (42) umfasst, das konfiguriert ist, um eine Zeitverzögerung zwischen dem Moment, in welchem ein Ermittlungssignal am Ausgang des Ermittlungsmoduls (40) gesendet wird, und der Aktivierung des Signalisierungsmoduls (41) einzuführen.

7. Vorrichtung nach einem der vorangehenden Ansprüche, herangezogen in Kombination mit Anspruch 2, **dadurch gekennzeichnet, dass** das Ermittlungsmodul (40) ein logisches NICHT-Gatter umfasst, das eine Eingangsklemme, die an die zweite Klemme (24) des zweiten Verschlusssystems (I5) angeschlossen ist, und eine Ausgangsklemme, die an den Eingang des Signalisierungsmoduls (41) angeschlossen ist, aufweist.

8. Vorrichtung nach den Ansprüchen 6 und 7, **dadurch gekennzeichnet, dass** sich das Zeitmodul (42) zwischen dem logischen NICHT-Gatter und dem Signalisierungsmodul (41) befindet.

9. Vorrichtung nach Anspruch 1, **dadurch gekennzeichnet, dass** die Ermittlungs- und Signalisierungsvorrichtung (4) eine Verarbeitungs- und Recheneinheit (400) wie einen Mikroprozessor oder einen Mikrocontroller aufweist, wobei die Einheit einen Satz von IT-Informationen umfasst, welche das Ermittlungsmodul (40) bilden,
und dass die Verarbeitungs- und Recheneinheit (400) einen Ermittlungseingang (DI) umfasst, mit welchem die zweite Klemme (24) des zweiten Verschlusssystems (I5) verbunden ist,
und dass das Ermittlungsmodul (40) konfiguriert ist, um eine an dem Ermittlungseingang (DI) anliegende höhere Spannung als ein Grenzwert zu ermitteln.

10. Vorrichtung nach Anspruch 9, **dadurch gekennzeichnet, dass** die Ermittlungs- und Signalisierungsvorrichtung (4) ein Signalisierungsmodul (41) umfasst, das mit einem Ausgang der Verarbeitungs- und Recheneinheit (400) verbunden ist.

11. Vorrichtung nach einem der Ansprüche 9 oder 10, **dadurch gekennzeichnet, dass** die Ermittlungs- und Signalisierungsvorrichtung (4) ein drahtloses Kommunikationsmodul (44) umfasst, das konfiguriert ist, um eine für den geschlossenen oder geöffneten Zustand des zweiten Verschlusssystems (I5) repräsentative Information an ein Empfängermodul (80) zu senden.

12. Vorrichtung nach einem der vorangehenden Ansprüche, **dadurch gekennzeichnet, dass** das zweite Verschlusssystem (I5) zwei Reihen von Elementen aus elektrisch leitendem Material aufweist, die in Bezug zueinander derart koppelbar und entkoppelbar sind, dass im gekoppelten Zustand der Element einer Reihe mit den Elementen der anderen Reihe eine elektrische Kontinuität entlang dieser Elemente hergestellt ist, wobei eines der Element die erste Klemme (21) des zweiten Verschlusssystems (I5) bildet und ein anderes der Elemente die zweite Klemme (24) des zweiten Verschlusssystems (I5) bildet.

13. Vorrichtung nach einem der vorangehenden Ansprüche, **dadurch gekennzeichnet, dass** das zweite Verschlusssystem (I5) umfasst:
- zwei Streifen (111, 121), auf denen auf jedem von ihnen eine Reihe von Elementen, als Zähne (11, ..., 14, 20, ..., 25) bezeichnet, die aus einem elektrisch leitenden Material hergestellt sind, befestigt ist;
- ein Element (3), als Schieber bezeichnet, das entlang der Streifen (111, 121) gleitend angebracht und konfiguriert ist, um in einer Richtung die Zähne einer Reihe mit den Zähnen der anderen Reihe zu verzahnen und sie in der anderen Richtung zu trennen;
- wobei einer der Zähne die erste Klemme (21) bildet und ein anderer Zahn die zweite Klemme (24) bildet.

14. Vorrichtung nach Anspruch 13, **dadurch gekennzeichnet, dass** die erste Klemme (21) und die zweite Klemme (24) gemäß einer Richtung parallel zu den Zahnreihen im verzahnten Zustand der Zähne durch mindestens einen der Zähne des zweiten Verschlusssystems (I5) voneinander beabstandet sind.

15. Vorrichtung nach einem der vorangehenden Ansprüche, **dadurch gekennzeichnet, dass** das zweite Verschlusssystem (I5) einen Knopfverschluss umfasst, umfassend zwei Reihen von Elementen (11, 12, 13, 14, 21, 22, 23, 24), hergestellt aus elektrisch leitendem Material, wobei jedes Element einer Reihe mit einem Element der anderen Reihe koppelbar und entkoppelbar ist;
wobei eines der Elemente die erste Klemme (21) bildet und ein anderes der Elemente die zweite Klemme (24) bildet;
wobei die Vorrichtung auch elektrische Verbindungsmittel umfasst, die konfiguriert sind, um, wenn die Elemente miteinander gekoppelt sind, eine elektrische Kontinuität zwischen der ersten Klemme (21) und der zweiten Klemme (24) herzustellen.

16. Vorrichtung nach Anspruch 15, **dadurch gekennzeichnet, dass** die erste Klemme (21) und die zweite Klemme (24) gemäß einer Richtung parallel zu den Elementereihen in gekoppeltem Zustand der Elemente des Knopfverschlusses durch mindestens eines der Elemente (22, 23) des Knopfverschlusses voneinander beabstandet sind.

17. Vorrichtung nach einem der vorangehenden Ansprüche, **dadurch gekennzeichnet, dass** die Elemente (6, 7) von Knöpfen und entsprechenden Ösen gebildet sind.

18. Artikel, vorzugsweise Bekleidung, wie eine vorn in der Mitte zu öffnende Hose oder eine Jacke mit einer zu öffnenden Tasche, wobei der Artikel einen zu öffnenden Teil aufweist, der mit einem Verschlusssystem ausgerüstet ist, **dadurch gekennzeichnet, dass** der Artikel eine Kontrollvorrichtung nach einem der vorangehenden Ansprüche umfasst, wobei das dem zu öffnenden Teil zugeordnete Verschlusssystem das zweite Verschlusssystem bildet.

19. Artikel nach Anspruch 18, **dadurch gekennzeichnet, dass** der Artikel eine Hose ist und das erste Verschlusssystem (9) ein Verschlussknopf im Bereich des Hosenbundes ist.

20. Gepäck wie ein Rucksack, aufweisend einen zu öffnenden Teil, ausgerüstet mit einem Verschlusssystem, **dadurch gekennzeichnet, dass** der Artikel eine Kontrollvorrichtung nach einem der Ansprüche 1 bis 17 umfasst, wobei das Verschlusssystem dem zu öffnenden Teil zugeordnete Verschlusssystem das zweite Verschlusssystem bildet.

21. Set für Verschlusssystem (I5) eines zu öffnenden Teils eines Artikels, wobei das Set erlaubt, eine Kontrollvorrichtung nach einem der Ansprüche 1 bis 17 herzustellen, wobei das Set umfasst:
- ein erstes Verschlusssystem (9), umfassend ein erstes Element (6) und ein zweites Element (7), die elektrisch leitend und in Bezug zueinander elektrisch verbindbar und trennbar sind, wobei mindestens das erste Element (6) einen Hohlkörper (60) umfasst;
- eine elektrische Versorgungsquelle (5), die in dem Hohlkörper (60) unterbringbar ist, wobei die elektrische Versorgungsquelle (5) einen positiven Pol (51) und einen negativen Pol (52) umfasst, wobei der eine mit dem Hohlkörper (60) des ersten Elements (6) elektrisch verbindbar ist und der andere mit einem elektrisch leitenden Element (456) verbindbar ist, das mit elektrischen Isolationsmitteln in Bezug auf den Hohlkörper (60) versehen ist und das den Hohlkörper (60) durchquert;
- eine Ermittlungs- und Signalisierungsvorrichtung (4), umfassend ein Ermittlungsmodul (40), das konfiguriert ist, um im geschlossenen Zustand des ersten Verschlusssystems (9) von der Quelle (5) versorgt zu werden und um den geöffneten oder geschlossenen Zustand des Verschlusssystems (I5) des zu öffnenden Teils des Artikels zu ermitteln, und ein Signalisierungsmodul (41), das konfiguriert ist, um in Abhängigkeit von dem vom Ermittlungsmodul (40) ermittelten geöffneten oder geschlossenen Zustand des Verschlusssystems (I5) ein Signal zu senden.

## Claims

1. A device for controlling the closed or open state of an item, such as a clothing item or baggage item, the control device assuming the form of an electronic circuit comprising:
- a first closing system (9), comprising a first element (6) and a second element (7) that are electrically conductive and able to be electrically connected and disconnected relative to one another, at least the first element (6) comprising a hollow body (60) ;
- an electrical power source (5), preferably a button cell, housed in the hollow body (60), said electrical power source (5) comprising a positive pole (51) and a negative pole (52), one being electrically connected to the hollow body (60) of the first element (6) and the other being connected to an electrically conductive element (456), which is provided with electrical insulating means relative to the hollow body (60) and which passes through said hollow body (60);
- a second closing system (15) comprising a first terminal (21) and a second terminal (24);
- a detection and signaling device (4) comprising a detection module (40) configured to be powered by the source (5) in the closed state of the first closing system (9) and to detect the open or closed state of the second closing system (15), and a signaling module (41) configured to emit a signal based on the open or closed state of the second closing system (15) detected by the detection module (40).

2. The device according to claim 1, **characterized in that** the first terminal (21) of said second closing system (I5) being electrically connected to the circuit on the side of the positive pole (51) of the source (5), the second terminal (24) of said second closing system (I5) is connected to an input of the detection module (40), the signaling module (41) being connected to an output of said detection module (40).

3. The device according to one of the preceding claims, **characterized in that** the positive pole (51) of the source (5) is electrically connected to the hollow body (60) of the first element (6) and the negative pole of the source (5) is connected to said conductive element (456) that passes through the hollow body (60) of the first element (6).

4. The control device according to claim 3, **characterized in that** the detection module (40) comprises a power supply input (Vcc) connected to the circuit on the side of the positive pole of the source (5) via the second element (7) of the first closing system (9).

5. The device according to claim 3 or 4, **characterized in that** the first terminal (21) of the second closing system (I5) is electrically connected to the second element (7) of the first closing system (9).

6. The device according to one of the preceding claims, **characterized in that** said device comprises a time delay module (42) configured to introduce a time delay between the moment where a detection signal is emitted at the output of the detection module (40) and the activation of the signaling module (41).

7. The device according to one of the preceding claims combined with claim 2, **characterized in that** the detection module (40) comprises a NO logic gate that has an input terminal connected to the second terminal (24) of the second closing system (I5) and an output terminal connected to the input of the signaling module (41).

8. The device according to claims 6 and 7, **characterized in that** said time delay module (42) is inserted between the NO logic gate and the signaling module (41).

9. The device according to claim 1, **characterized in that** the detection and signaling device (4) includes a processing and computation unit (400), such as a microprocessor or a microcontroller, said unit comprising a set of computer instructions forming said detection module (40),
and **in that** said processing and computation unit (40) comprises a detection input (DI) to which the second terminal (24) of the second closing system (15) is connected,
and **in that** said detection module (40) is configured to detect a voltage, applied to said detection input (DI), above a threshold value.

10. The device according to claim 9, **characterized in that** the detection and signaling device (4) comprises a signaling module (41) connected to an input of the processing and computation module (400).

11. The device according to one of claims 9 or 10, **characterized in that** the detection and signaling device (4) comprises a wireless communication module (4) configured to send information representative of the closed or open state of the second closing system (15) intended for a receiving module (80).

12. The device according to one of the preceding claims, **characterized in that** the second closing system (I5) has two rows of elements made from an electrically conductive material that are able to be coupled and uncoupled relative to one another, such that in the coupled state of the elements of one of the rows with the elements of the other row, an electrical continuity is established along said elements, one of said elements forming said first terminal (21) of said second closing system (I5) and another of said elements forming said second terminal (24) of the second closing system (I5).

13. The device according to one of the preceding claims, **characterized in that** the second closing system (15) comprises:
- two strips (111, 121), on each of which a row of elements is fixed, called teeth (11, ..., 14, 20, ..., 25), made from an electrically conductive material;
- an element (3), called cursor, mounted sliding along the strips (11, 121) and configured, in one direction, to mesh the teeth of one row with the teeth the other row and, in the other direction, to separate them;
- one of the teeth forming said first terminal (21) and another tooth forming said second terminal (24).

14. The device according to claim 13, **characterized in that** the first terminal (21) and the second terminal (24) are, along a direction parallel to the rows of teeth in the meshed state of said teeth, spaced apart from one another by at least one of said teeth of said second closing system.

15. The device according to one of the preceding claims, **characterized in that** the second closing system (I5) comprises a button closure comprising two rows of elements (11, 12, 13, 14, 21, 22, 23, 24), made from an electrically conductive material, each element of a row being able to be coupled and uncoupled with an element of the other row;
one of said elements forming said first terminal (21) and another of said elements forming said second terminal (24);
the device also comprising electrical connection means configured, when said elements are coupled with one another, to establish an electrical continuity between said first terminal (21) and said second terminal (24).

16. The device according to claim 15, **characterized in that** the first terminal (21) and the second terminal (24) are, along a direction parallel to the rows of elements in the coupled state of said elements of the button closure, spaced apart from one another by at least one of said elements (22, 23) of the button closure.

17. The device according to one of the preceding claims, **characterized in that** said elements (6, 7) are formed by buttons and corresponding eyelets.

18. An item, preferably clothing, such as pants able to be opened on the front or a jacket having an openable pocket, said item having an openable part equipped with a closing system, **characterized in that** said item comprises a control device according to one of the preceding claims, said closing system associated with the openable part forming said second closing system.

19. The item according to claim 18, **characterized in that** said item is a pair of pants and the first closing system (9) is a closure button located at the waistline of the pants.

20. A baggage item, such as a backpack, having an openable part equipped with a closing system, **characterized in that** said item comprises a control device according to one of claims 1 to 17, said closing system associated with the openable part forming said second closing system.

21. A kit for a closing system (I5) of an openable part of an item, said kit making it possible to manufacture a control device according to one of claims 1 to 17, said kit comprising:
- a first closing system (9), comprising a first element (6) and a second element (7) that are electrically conductive and able to be electrically connected and disconnected relative to one another, at least the first element (6) comprising a hollow body (60) ;
- an electrical power source (5) able to be housed in the hollow body (60), said electrical power source (5) comprising a positive pole (51) and a negative pole (52), one being able to be electrically connected to the hollow body (60) of the first element and the other being able to be connected to an electrically conductive element (456), which is provided with electrical insulation means relative to the hollow body (60) and which passes through said hollow body (60);
- a detection and signaling device (4) comprising a detection module (40) configured to be powered by the source (5) in the closed state of the first closing system (9) and to detect the open or closed state of said closing system (I5) of the openable part of the item, and a signaling module (41) configured to emit a signal based on the open or closed state of said closing system (I5) detected by the detection module (40).
